# EUROPÄISCHE PATENTSCHRIFT

(11) **EP 0 026 429 B1**
(45) Veröffentlichungstag und Bekanntmachung des Hinweises auf die Patenterteilung: **30.03.1983**
(21) Anmeldenummer: 80105696.1
(22) Anmeldetag: 23.09.1980
(51) Int. Cl.: F02P 3/08

(54) **Zündeinrichtung für mehrzylindrige Brennkraftmaschinen**
Ignition system for multicylinder internal-combustion engines
Dispositif d'allumage pour moteurs à combustion interne à plusieurs cylindres

(30) Priorität: 01.10.1979 AT 6389/79
(43) Veröffentlichungstag der Anmeldung: 08.04.1981
(73) Patentinhaber: Jenbacher Werke AG, A-6200 Jenbach/Tirol (AT)
(72) Erfinder: Stangl, Walter, A-6200 Wiesing b. Jenbach (AT)
(74) Vertreter: Torggler, Paul, Dr.

## Beschreibung

Die Erfindung betrifft eine Zündeinrichtung für mehrzylindrige Brennkraftmaschinen, wobei jedem Zylinder zumindest eine im Sekundärkreis eines Zündtransformators liegende Zündkerze zugeordnet ist, und wobei die Primärwicklungen der Zündtransformatoren über einen Zündverteiler mit einer kapazitiven Energiequelle verbindbar sind, und als Zündverteiler zumindest ein bewegungsschlüssig mit der Brennkraftmaschine gekoppelter Anwahlgeber vorgesehen ist, welcher einen Schrittschalter taktet, wobei der Schrittschalter aufeinanderfolgend Schalter ansteuert, welche die Primärwicklung _des zugehörigen Zündtransformators mit der Energiequelle verbinden.

Bekannte Zündeinrichtungen für mehrzylindrige Brennkraftmaschinen verwenden zum Teil mechanische Zündverteiler, die im Sekundärkreis eines Zündtransformators angeordnet sind. Die Nachteile dieser Zündverteiler sind bekannt, wobei insbesondere der Verschleiß durch Abbrand hervorzuheben ist.

Nach einer dem Anmelder bekannten anderen Lösung sind zumindest jedem getrennt zu zündenden Zylinder Zündtransformatoren zugeordnet, deren Primärwicklungen über steuerbare elektronische Schalter als Zündverteiler mit einem Zündkondensator verbindbar sind. Die Steuereingänge dieser Schalter sind mit entsprechend der Zündreihenfolge angeordneten Sensoren verbunden, welche mit einem beispielsweise synchron mit der Kurbelwelle umlaufenden Initiator korrespondieren. Diese Lösung kann jedoch insbesondere bei Motoren mit vielen Zylindern nicht befriedigen, da die Sensoren beispielsweise bei achtzehn Zylindern nur außerordentlich aufwendig zu montieren und schwer zu justieren sind.

FR-A-2 374 528 zeigt eine Vorrichtung bei der ein mit der Brennkraftmaschine bewegungsschlüssig gekoppelter Anwahlgeber einen Schrittschalter taktet, der einen Kondensator mit der jeweiligen Primärwicklung eines einer Zündkerze zugeordneten Zündtransformators verbindet. Der Nachteil einer solchen Vorrichtung besteht darin, daß der zeitliche Verlauf des Zündfunkens hauptsächlich von der einen Kapazität abhängt, sodaß keine Möglichkeit der Gestaltung des zeitlichen Verlaufes des Zündfunkens besteht.

In FR-A-2 155 279 zeigt z. B. Fig. 1 eine Energiequelle mit einer Anzahl von Zündkondensatoren, welche über getrennte Entladeschalter abrufbar sind, wobei die Entladeschalter mittels eines Programmgebers innerhalb eines Zündintervalls ansteuerbar sind. Bei einer solchen Vorrichtung ist jedoch kein Anwahlgeber vorgegeben, der einen Schrittschalter taktet, welcher aufeinanderfolgend die Primärwicklungen von Zündtransformatoren über Schalter mit der Energiequelle verbindet.

Der Erfindung lag demgemäß die Aufgabe zugrunde, die genannten Nachteile zu vermeiden.

Erfindungsgemäß wird hiezu vorgesehen, daß die Energiequelle in an sich bekannter Weise eine Anzahl von Zündkondensatoren aufweist, welche über getrennte Entladeschalter abrufbar sind, wobei die Entladeschalter mittels eines Programmgebers innerhalb eines Zündintervalls ansteuerbar sind, daß die Zündkondensatoren gemeinsam mit den die Verbindung zu den Primärwicklungen der Zündtransformatoren herstellenden Schaltern verbunden sind, und daß Programmgeber von demselben, dem Anwahlgeber zugeordneten Sensor angesteuert ist wie der Schrittschalter.

Hiebei läuft für jeden getrennt zu zündenden Zylinder ein Initiator als Anwahlgeber synchron mit der Kurbelwelle um, deren Positionen von einem stationären Sensor abgetastet werden. Es ist jedoch auch denkbar, daß ein einziger mit einer entsprechend höheren Drehzahl umlaufender Initiator verwendet wird. Die Zündverteilung wird nun hier vom Schrittschalter vorgenommen und der mechanische und elektrische Aufwand für den Takt des Schrittschalters ist sehr gering. Ein weiterer Vorteil liegt darin, daß der gesamte Zeitraum zwischen den Arbeitstakten zweier aufeinanderfolgender Zylinder für die Übertragung von Zündenergie zur Verfügung steht.

Nähere Einzelheiten der Erfindung werden nachfolgend anhand eines Ausführungsbeispieles der Zündanlage für eine Brennkraftmaschine und unter Bezugnahme auf die Zeichnungsfigur erläutert.

Die Zeichnungsfigur zeigt das Schema einer Zündanlage für einen sechszylindrigen Motor.

Die dargestellte Zündeinrichtung ist für einen stationären, großvolumigen Gasmotor 4 mit sechs Zylindern Z₁-Zₛ vorgesehen. Jeder der Zylinder weist eine Zündkerze K₁-K₆ auf. Die Zündkerzen K₁-K₆ sind mit den Sekundärwicklungen von Zündtransformatoren T_{I}-T₆ verbunden. Ein Anschluß der Primärwicklungen der Zündtransformatoren T₁-T₆ ist jeweils mit einem steuerbaren, elektronischen Anwahlschalter S₁-S₆, im vorliegenden Fall als Triacs ausgeführt, verbunden. Die anderen Anschlüsse der Primärwicklungen der Zündtransformatoren Tₗ-T₆ sind an einen kapazitiven Energiespeicher 1 geführt. Der kapazitive Energiespeicher 1 besteht aus sieben Zündkondensatoren Cₗ-C₇, welche über Schutzdioden, einen Ladewiderstand und einen vorteilhaft elektronisch ausgeführten Ladeschalter 19 an einer Gleichspannungsquelle 2 aufladbar sind. Die Gleichspannungsquelle 2 kann eine Batterie, ein Generator mit Gleichrichter od. dgl. sein. Jeder der Zündkondensatoren C₁-C₇ ist über einen eigenen, steuerbaren elektronischen Entladeschalter E_{I}-E₇ an die Primärwicklung eines anzuwählenden Zündtransformator schaltbar. Die Entladeschalter sind im vorliegenden Beispiel wiederum Triacs.

Zur Steuerung der Entladeschalter Eᵢ-E₇ ist ein Programmgeber 3 vorgesehen, der aus einem Schrittschalter 16 und einem Taktgeber 17 besteht.

Die Anwahlschalter S₁-S₆ werden ebenfalls von einem Schrittschalter 11 angesteuert. Die beiden Schrittschalter 11 und 16 bestehen jeweils aus einer Zählstufe Z, welche mit einem Dekoder D korrespondiert. Es ist jedoch ebenfalls der Einsatz eines Schieberegisters oder ähnlicher elektronischer Bausteine möglich. Die Ausgänge des dem Schrittschalter 11 zugeordneten Dekoders sind mit den Steuereingängen G der Anwahlschalter S₁-S₆ entsprechend der Zündreihenfolge des Motors 4 verbunden, während die Ausgänge des dem Schrittschalter 16 bzw. dem Programmgeber 3 zugeordneten Dekoders D mit den Steuereingängen G der Entladeschalter E₁-E₇ entsprechend der gewünschten Zündenergieverteilung innerhalb eines Zündintervalls verbunden sind. Zur Steuerung des Schrittschalters 11 und des Programmgebers 3 ist ein Anwahl- bzw. Zündzeitpunktgeber 10 und ein Rücksetzgeber 9 vorgesehen. Die beiden Geber 9 und 10 sind synchron mit der Kurbelwelle des Motors 4 gekoppelt. Der Anwahl- bzw. Zündzeitpunktgeber 10 besteht aus sechs auf einer umlaufenden Scheibe angebrachten magnetischen Initiatoren G₁-G₆, deren Position von einem stationären Sensor 13 abgetastet wird.

Der Rücksetzgeber 9 weist einen ebenfalls auf einer umlaufenden Scheibe montierten Initiator G₇ (z. B. einen Stahlstift) auf, welcher von einem stationären magnetischen Sensor 14 abgetastet wird. Den beiden Sensoren 13 und 14 sind Schmitt-Trigger 22 und 23 nachgeschaltet. Der Ausgang des Schmitt-Triggers 22 ist mit dem Takteingang eines Monoflops MF₁ verbunden, dessen Ausgang wiederum auf den Takteingang T des Schrittschalters 11 sowie auf den Takteingang T eines Flip-Flops FF geführt ist. Der Ausgang des dem Rücksetzgeber 9 nachgeschalteten Schmitt-Triggers 23 ist mit dem Rücksetzeingang R des Schrittschalters 11 verbunden. Der Ausgang Ö des flip-Flops FF sowie der Ausgang des Taktgebers 17 sind über ein Und-Glied 21 an den Takteingang T des Schrittschalters 16 geführt, während der Ausgang Q̅ des Flip-Flops FF einerseits an den Rücksetzeingang R des Schrittschalters 16 und anderseits an den Takteingang T eines Monoflops MF₂ geschaltet ist. Das Monoflop MF₂ steuert den Ladeschalter 19.

Nachfolgend wird die Funktion der Zündeinrichtung im Betrieb der Brennkraftmaschine beschrieben.

Vor Beginn eines Zündintervalls schließt der durch das Monoflop MF₂ gesteuerte Ladeschalter 19 für eine vorbestimmte Zeit und verbindet so den Energiespeicher 1 mit der Gleichspannungsquelle 2. Dabei werden die einzelnen Zündkondensatoren C₁-C₇ über den Ladewiderstand R₂. Schutzdioden und die Diode D₂ aufgeladen. Die beiden Schrittschalter 11 und 16 befinden sich in ihrer Ausgangsstellung, d. h. die Ausgänge eins bis sechzehn der beiden Dekoder liegen auf logisch O. Induziert nun der Initiator G₁ des Anwahlgebers 10 in dem Sensor 13 ein Signal, so triggert der Schmitt-Trigger 22 ab einer bestimmten Schwelle das Monoflop MF₁. An den Takteingang T des Schrittschalters 11 gelangt daher ein Impuls, welcher den Zähler Z um eine Stufe weiterschaltet, sodaß am Ausgang eins des Dekoders D ein Steuersignal erscheint. Dieses Steuersignal schaltet beispielsweise den Schalter S₁ durch. Zugleich wird der Anwahlimpuls des Monoflops MF₁ an den Takteingang T des Flip-Flops FF gelegt und als Zündzeitpunkt ausgewertet. das Flip-Flop FF gibt das Und-Glied 21 frei und der Taktgeber 17 schaltet den Schrittschalter 16 weiter. Mit jedem Taktimpuls erscheint an einem Ausgang des Dekoders D ein Steuerimpuls, welcher über die Steuereingänge G die Entladeschalter E₁-E₇ in beliebiger Reihenfolge durchschaltet. Die Zündkondensatoren C₁-C₇ werden daher über die Primärspule des angewählten Zündtransformators T₁ entladen. Die Entladung der einzelnen Zündkondensatoren C₁-C₇ kann dabei, wie angedeutet, Schritt für Schritt erfolgen, doch ist es auch möglich, die Schrittabstände und damit die zeitliche Aufeinanderfolge der Zündfunken durch entsprechende Rangierung zu variieren. Ebenso können mehrere Zündkondensatoren zugleich entladen werden. Der zeitliche letzte Ausgang des Schrittschalters 16 setzt das Flip-Flop FF wieder in seine Ausgangslage, wodurch das Und-Glied 21 gesperrt und das Monoflop MF₂ ausgelöst wird. Dieses schließt wiederum den Ladeschalter 19 für eine vorbestimmte Zeit.

Der dem nächsten zu zündenden Zylinder zugeordnete Initiator G₂ schaltet den Schrittschalter 11 weiter und der entsprechend der Zündreihenfolge nächste Anwahlschalter S wird angesteuert. Zugleich läuft wiederum die Entladung des Energiespeichers 1 ab. Nach Ablauf eines Zündspiels, d. h. nach einer Zündung aller . sechs Zylinder Z₁-Z₆ bzw. einer Umdrehung der Kurbelwelle bewirkt der Initiator G₇ des Rücksetzgebers 9 in dem Sensor 14 einen Impuls, welcher wiederum über einen Schmitt-Trigger 23 auf den Rücksetzeingang des Schrittschalters 11 letzteren in seine Ausgangsstellung setzt. Es ist leicht ersichtlich, daß bei einer Änderung der Zylinderzahl dieselbe Zündanlage verwendet werden kann. Es müssen lediglich entsprechend viele Initiatoren Gₙ angeordnet werden.

Abschließend sei noch darauf hingewiesen, daß die Anzahl der Zündkondensatoren beliebig varriert werden kann. Ebenso ist der Einsatz anderer Bauelemente, beispielsweise der Einsatz von Thyristoren oder Transistoren, für die Entlade- und Anwahlschalter möglich.

Kommen pro Zylinder mehrere Zündkerzen zum Einsatz, so können diese über eigenen Zündspulen mit gesonderten Energiespeichern 1 verbunden sein. Ebenso jedoch ist die Speisung mehrerer Zündkerzen über einen einzigen Energiespeicher möglich.

## Patentansprüche

Zündeinrichtung für mehrzylindrige Brennkraftmaschinen (4), wobei jedem Zylinder (Z₁-Z₆) zumindest eine im Sekundärkreis eines Zündtransformators (T₁-T₆) liegende Zündkerze (K₁-K₆) zugeordnet ist, und wobei die Primärwicklungen der Zündtransformatoren über einen Zündverteiler mit einer kapazitiven Energiequelle (1) verbindbar sind, und als Zündverteiler zumindest ein bewegungsschlüssig mit der Brennkraftmaschine gekoppelter Anwahlgeber (10) vorgesehen ist, welcher einen Schrittschalter (11) taktet, wobei der Schrittschalter (11) aufeinanderfolgend Schalter (S₁-S₆) ansteuert, welche die Primärwicklung des zugehörigen Zündtransformators (T₁-T₆) mit der Energiequelle (1) verbinden, dadurch gekennzeichnet, daß die Energiequelle (1) in an sich bekannter Weise eine Anzahl von Zündkondensatoren (C₁-C₇) aufweist, welche über getrennte Entladeschalter (E₁-E₇) abrufbar sind, wobei die Entladeschalter (E₁-E₇) mittels eines Programmgebers (3) innerhalb eines Zündintervalls ansteuerbar sind, daß die Zündkondensatoren (C₁-C₇) gemeinsam mit den die Verbindung zu den Primärwicklungen der Zündtransformatoren (T₁-Tₛ) herstellenden Schaltern (S₁-Sₑ) verbunden sind, und daß der Programmgeber (3) von demselben, dem Anwahlgeber (19) zugeordneten Sensor (13) angesteuert ist wie der Schrittschalter (11).

## Claims

Ignition device for multi-cylinder internal combustion engines (4), whereby at least one spark plug (K₁-K₆) arranged in the secondary circuit of an ignition transformer (T₁-T₆) is associated with each cylinder (Z₁-Z₆), and whereby the primary windings of the ignition transformers are connectable with a capacitive source of energy (1) by an ignition distributor, and at least one trigger means (10) positively connected to the internal combustion engine is provided as ignition distributor, said trigger means clocking a step-by-step actuator (11), the step-by-step actuator (11) successively operating switches (S₁-S₆) connecting the primary winding of the associated ignition transformer (T₁-T₆) with the source of energy (1), characterized in that the source of energy (1), comprises, in a manner known per se, a number of ignition capacitors (C₁-C₇) operable by separate discharge switches (Eₗ-E₇), the discharge switches (E₁-E₇) being operable within one ig_{"} nition interval by means of a programming circuit (3), that the ignition capacitors (Cₗ-C₇) are commonly linked to the switches (Sₗ-S₆) providing connection with the primary windings of the ignition transformers (T₁-T₆), and that the programming circuit (3) is controlled by the same sensor (13), which is associated with the charging switch (19), as the step-by-step actuator (11).

## Revendications

Dispositif d'allumage pour moteurs à combustion interne (4) à plusieurs cylindres, dans lequel à chaque cylindre (Z₁-Z₆) est associée au moins une bougie (K₁-K₆) située dans le circuit secondaire d'un transformateur d'allumage (T₁-T₆) et dans lequel les enroulements primaires des transformateurs d'allumage peuvent être reliés par l'intermédiaire d'un distributeur d'allumage à une source d'énergie capacitive (1) et il est prévu en tant que distributeur d'allumage au moins un générateur de sélection (10) accouplé selon une liaison à déplacement au moteur à combustion interne et qui commande de façon cadencée un commutateur pas-à-pas (11) et dans lequel le commutateur pas-à-pas (11) commande successivement des commutateurs (S₁-S₆) qui relient l'enroulement primaire du transformateur d'allumage (T₁-T₆) associé, à la source d'énergie (1), caractérisé en ce que la source d'énergie (1) comporte de façon connue en soi un nombre de condensateurs d'allumage (Cₗ-C₇) qui peuvent être interrogés par l'intermédiaire de commutateurs séparés de décharge (E₁-E₇), ces derniers pouvant être commandés au moyen d'un générateur de programmes (3) pendant un intervalle d'allumage, que les condensateurs d'allumage (C₁-C₇) sont reliés en commun aux commutateurs (S₁-S₆) établissant la liaison avec les enroulements primaires des transformateurs d'allumage (T₁-T₆), et que le générateur de programmes (3) est commandé comme le commutateur pas-à-pas (11) par le même capteur (13) associé au générateur de sélection (19).
